# EUROPÄISCHE PATENTSCHRIFT

(11) **EP 0 419 612 B1**
(45) Veröffentlichungstag und Bekanntmachung des Hinweises auf die Patenterteilung: **03.08.1994**
(21) Anmeldenummer: 90904766.4
(22) Anmeldetag: 23.03.1990
(51) Int. Cl.: F02D 1/18

(54) **KRAFTSTOFFEINSPRITZPUMPE FÜR BRENNKRAFTMASCHINEN**
FUEL INJECTION PUMP FOR INTERNAL COMBUSTION ENGINES
POMPE A INJECTION DE CARBURANT POUR MOTEURS A COMBUSTION INTERNE

(30) Priorität: 18.04.1989 DE 3912624
(43) Veröffentlichungstag der Anmeldung: 03.04.1991
(73) Patentinhaber: ROBERT BOSCH GMBH, 70442 Stuttgart (DE)
(72) Erfinder: HAIN, Josef, D-7250 Leonberg (DE)
(86) Internationale Anmeldenummer: DE9000235
(87) Internationale Veröffentlichungsnummer: WO9012957

(56) Entgegenhaltungen:
- EP-A- 12 309
- EP-A- 250 785
- WO-A-87/00577
- FR-A- 2 030 975
- PATENT ABSTRACTS OF JAPAN, vol. 6, no. 263 (M-181)(1141) 22 Dezember 1982, & JP-A-57 157026 (DIESEL KIKI) 28 September 1982

## Beschreibung

### Stand der Technik

Die Erfindung geht aus von einer Kraftstoffeinspritzpumpe nach der Gattung der Hauptansprüche 1, 2. Eine solche ist aus DE-OS 31 48 214 und EP-A-250785 bekannt. Das dort in der Entlastungsleitung des Rückstellraums vorgesehene Druckventil ist temperaturabhängig steuerbar derart, daß es beim Kaltstart der Brennkraftmaschine geschlossen ist und bei betriebswarmer Brennkraftmaschine spätestens geöffnet ist. Dabei ist das Druckventil als Rückschlagventil ausgebildet, das bei einem Höchstdruck öffnen kann und das durch ein thermostatisch gesteuertes Element aufgestoßen wird. Solange das Druckventil geschlossen ist, stellt sich im Druckraum und im Rückstellraum derselbe, durch die Förderrate der Kraftstofförderpumpe bestimmte Druck ein, der auch an der Spritzverstellvorrichtung wirksam wird und diese in Richtung "früh" verstellt. Diese spezielle Frühverstellung wird am Ende der Warmlaufphase durch Aufsteuern des Druckventils aufgehoben und danach der auf die Spritzverstellvorrichtung wirkende Druck in bekannter Weise drehzahlabhängig durch das Drucksteuerventil gesteuert. Die spezielle Frühverstellung bewirkt eine Verbesserung des Kaltstartverhaltens und des Laufes der Brennkraftmaschine in der Aufwärmphase.

Nachteilig ist es bei der bekannten Einrichtung, daß am Drucksteuerventil beim Stillstand der Kraftstoffeinspritzpumpe ein kleiner Restspalt der Abflußdrossel vom Druckraum zum Entlastungsraum offen bleibt und beim Anlauf der Kraftstoffeinspritzpumpe der Förderpumpenliefergrad dann nicht ausreicht, den erforderlichen Druck bei niedrigen Drehzahlen in der Ablaufphase der Brennkraftmaschine bzw. der Kraftstoffeinspritzpumpe im Druckraum bzw. im Rückstellraum sofort zu erzeugen derart, daß zugleich die besondere Frühverstellung für den Kaltstart erzielt wird. Erst mit zunehmender Drehzahl und Liefermenge der Förderpumpe stellt sich dann verzögert der gewünschte Druck ein.

### Vorteile der Erfindung

Die erfindungsgemäße Kraftstoffeinspritzpumpe mit den kennzeichnenden Merkmalen der Hauptansprüche hat demgegenüber den Vorteil, daß die Abflußdrossel am Drucksteuerventil beim Kaltstart sogleich schnell und sicher geschlossen ist, daß der eingangs genannte Druck für die Kaltstartfrühverstellung regelmäßig erreichbar ist.

Durch die in den Unteransprüchen aufgeführten Maßnahmen sind vorteilhafte Weiterbildungen und Verbesserungen der in den Hauptansprüchen angegebenen Kraftstoffeinspritzpumpe möglich.

### Zeichnung

Zwei Ausführungsbeispiele der Erfindung sind in der Zeichnung vereinfacht dargestellt und im folgenden näher beschrieben.

Es zeigen Figur 1 ein erstes Ausführungsbeispiel der erfindungsgemäßen Kraftstoffeinspritzpumpe in schematischer Darstellung, Figur 2 ein zweites Ausführungsbeispiel der Erfindung und Figur 3 den Druckverlauf im Druckraum vor dem Drucksteuerventil bzw. des an der Spritzverstellvorrichtung wirksamen Steuerdrucks bei verschiedenen Funktionslagen.

### Beschreibung der Ausführungsbeispiele

In Figur 1 ist lediglich ein Teil einer Verteilerkraftstoffeinspritzpumpe 1 dargestellt mit einer Spritzverstellvorrichtung 2, die einen in einem Zylinder 3 verschiebbaren Spritzverstellkolben 4 aufweist, der auf seiner einen Stirnseite von einer Rückstellfeder 5 beaufschlagt ist, die sich ortsfest an einer Stirnseite des Zylinders 3 abstützt und auf dessen anderer Stirnseite ein Spritzverstellerarbeitsraum 6 im Zylinder 3 begrenzt wird. Der Spritzverstellerarbeitsraum 6 ist über eine Drosselbohrung 7 im Spritzverstellkolben mit einem Saugraum 9 im Innern der Kraftstoffeinspritzpumpe verbunden. Der Saugraum 9 wird von einer synchron zur Kraftstoffeinspritzpumpe 1 angetriebenen Förderpumpe 10 über eine Druckleitung 11 mit Kraftstoff versorgt, wobei die Förderpumpe über eine Saugleitung 12 den Kraftstoff aus einem Kraftstoffvorratsbehälter 13 entnimmt.

Parallel zur Förderpumpe 10 ist eine Bypassleitung 15 vorgesehen, in der ein Drucksteuerventil 16 angeordnet ist. Dieses weist eine verstellbare Wand in Form eines Steuerkolbens 17, der in einem Zylinder 18 dicht gleitet und auf der einen Seite einen Druckraum 19 begrenzt, in den die Bypassleitung 15 von der Druckleitung 11 einmündet. Auf der anderen Seite begrenzt der Steuerkolben einen Rückstellraum 20, in dem eine Rückstellfeder 22 angeordnet ist, die sich einerseits am Steuerkolben 17 abstützt und andererseits an einem verstellbaren Anschlag 23 abstützt. Der Rückstellraum 20 ist mit dem Druckraum 19 ständig über eine Drossel 24 verbunden. Weiterhin ist der Rückstellraum 20 über eine Entlastungsleitung 26 mit dem Druckraum 27 eines Druckventils 28 verbunden, das als Druckhalteventil in Form eines Rückschlagventils ausgebildet ist, dessen Ventilschließglied 29 durch ein temperturabhängig betätigtes Stellglied 30 aufgestoßen werden kann. Dieses Stellglied ist zum Beispiel ein Thermostat oder ein Dehnstoffelement, das dem Kühlwasser der Brennkraftmaschine ausgesetzt ist und somit die Betriebstemperatur der Brennkraftmaschine erfaßt. Dementsprechend wird durch das Stellglied bei betriebswarmer Brennkraftmaschine das Schließglied 29 aufgestoßen und somit die Entlastungsleitung 26 mit einem stromabwärts des Ventilschließglieds 29 weiter zum Kraftstoffvorrat 13 führenden Entlastungsleitungsteil 26 verbunden.

Parallel zum Druckventil 28 ist ein zweites Druckventil 33 geschaltet, das in einer Bypassleitung 34 zum Druckventil 28 liegt. Das zweite Druckventil 33 weist dabei einen in einem Zylinder 36 dicht verschiebbaren Kolben 37 auf, der auf der einen Seite einen Druckraum 38 und auf der anderen Seite einen entlasteten Raum 39 begrenzt, in dem eine den Kolben 37 belastende Rückstellfeder 40 angeordnet ist, die mittels eines Einstellglieds 41 einstellbar ist. Der Druckraum 38 ist ständig mit der Förderseite der Förderpumpe 10 verbunden und weist somit denselben Druck auf, der im Saugraum 9 bzw. im Druckraum 19 herrscht. Durch diesen Druck ist der Kolben 37 gegen die Rückstellfeder verschiebbar und kommt im Laufe der Verschiebung mit einer am Umfang des Kolbens vorgesehenen Ringnut 43 in Verbindung mit einer Eintrittsöffnung 44 der Bypassleitung 34 in der Zylinderwand des Zylinders 36. Da die Ringnut 43 über eine Längsbohrung 45 ständig mit dem entlasteten Raum 39 verbunden ist, so wird in diesem Moment die Bypassleitung 34 über den entlasteten Raum 39 und über ein von diesem weiterführenden Teil der Bypassleitung 34 mit dem weiterführenden Teil der Entlastungsleitung 26 verbunden. In diesem Moment ist das Druckventil 28 umgangen, so daß der Rückstellraum 20 des Drucksteuerventils 16 entlastet wird, auch dann wenn das Drucksteuerventil 28 geschlossen ist.

Das Herstellen der Verbindung erfolgt in Abhängigkeit vom Druck im Druckraum 38, der mit Hilfe des Einstellglieds 41 bzw. der Rückstellfeder 40 einstellbar ist. Der Druck im Druckraum 38 ist immer derselbe wie im Druckraum 19 des Drucksteuerventils, das letztendlich diesen Druck in Verbindung mit dem Förderlieferungsgrad der synchron zur Drehzahl der Kraftstoffeinspritzpumpe angetriebenen Förderpumpe 10 steuert. Dazu weist das Drucksteuerventil in der radialen Wand des Zylinders 18 eine Abflußdrossel 46 auf, die über eine Bypassleitung 15 mit der Saugleitung 12 der Förderpumpe 10 verbunden ist bzw. über diese mit dem Entlastungsraum in Form des Kraftstoffvorrats 13. Der Querschnitt der Abflußdrossel wird durch die Stellung des Steuerkolbens 17 bestimmt und durch dessen stirnseitige Kante gesteuert. Die Stellung des Steuerkolbens wiederum wird durch den Druck im Druckraum 19 bestimmt und der vom Rückstellraum 20 her auf diesen wirkenden Kraft. Diese wird wesentlich durch Rückstellfeder 22 bestimmt, deren Vorspannung wiederum durch den verstellbaren Anschlag 23 bestimmt ist. Dieser weist die Form eines Stufenkolbens auf, dessen im Durchmesser kleinerer Teil 49 stirnseitig den Rückstellraum 20 begrenzt und dessen im Durchmesser größerer Teil 50 einen Arbeitsraum 51 einschließt, der über eine Leitung 52 mit der Entlastungsleitung 26 bzw. mit dem Rückstellraum 20 verbunden ist.

Im Betrieb der Kraftstoffeinspritzpumpe ist der Innenraum der Kraftstoffeinspritzpumpe mit Kraftstoff gefüllt. Beim Start wird die Förderpumpe 10 in Bewegung gesetzt und erzeugt einen Druck im Saugraum 9 bzw. Druckraum 19 des Drucksteuerventils 16. Dieser Druck pflanzt sich über die Drossel 24 fort in den Rückstellraum 20 und von dort über die Leitung 52 auch in den Arbeitsraum 51. Dieser Druck bewirkt schnell eine Verschiebung des verstellbaren Anschlags in Richtung Steuerkolben 17, so daß dieser so verschoben wird, daß zunächst die Abflußdrossel 46 sicher verschlossen ist. Dies unter der Voraussetzung, daß gemäß dem angenommenen Fall eines Kaltstarts die Entlastungsleitung 26 durch das Druckventil 28 geschlossen ist und auch die Bypassleitung 34 durch das zweite Druckventil 33 geschlossen ist. In der Folge kann sich im Innern der Kraftstoffeinspritzpumpe sehr schnell ein wirksamer Steuerdruck aufbauen, der nun über das Drucksteuerventil 16 gesteuert werden könnte. Wegen des vorhandenen Druckausgleichs zwischen Rückstellraum 20 und Druckraum 19 bleibt jedoch die Abflußdrossel 46 weiterhin geschlossen, so daß der Druck im Saugraum 9 schnell ansteigt. Dies ist der Kennlinie 60 in Figur 3 zu entnehmen. Nach einem steil ansteigenden Ast 62 wird dann jedoch im Punkt 63 ein Druck erreicht, bei dem das zweite Druckventil 33 öffnet und somit die Steuerdruckhöhe auf einen bestimmten Wert begrenzt wird. Entsprechend früh wird der Spritzverstellerkolben 4 entgegen der Feder 5 verschoben. Bei weiterem Drehzahlanstieg ergibt sich ein mit der Drehzahl zunehmender Verlauf des Steuerdrucks, da nun der Rückstellraum 20 des Drucksteuerventils 16 über das zweite Druckventil entlastet ist und das Drucksteuerventil nun drehzahlabhängig ab diesem Einsatzdruck den Druck im Saugraum 9 steuert durch mehr oder weniger Öffnen der Abflußdrossel 46. Auch der Arbeitsraum 51 ist durch Öffnen des zweiten Druckventils 33 entlastet, so daß der verstellbare Anschlag 23 in seine Normallage zurückgeht und das Drucksteuerventil 16 in gewünschter genauer Weise dem drehzahlabhängigen Druck im Saugraum 9 steuert. Es wurde somit erreicht, daß mit Hilfe des verstellbaren Anschlags 23 und dem verringerten Weg der Rückstellfeder 22 in bezug auf die Lage der Abflußdrossel 46 ein sicheres Schließen derselben erzielt wird, was den schnellen Druckaufbau bewirkt und einen schnellen Einsatz der Kaltstartfrühverstellung gewährleistet. Bei betriebswarmer Brennkraftmaschine ist das Druckventil 28 über das Stellglied 30 von anfang an geöffnet, der verstellbare Anschlag 23 in seiner die Rückstellfeder 22 entlastenden Normalstellung und das Drucksteuerventil 16 in Normalfunktion. Dementsprechend ergibt sich ein Verlauf des Drucks im Saugraum 9 in Abhängigkeit von der Drehzahl gemäß der etwa linear ansteigenden Kennlinie 64 in Figur 3. Ohne die erfindungsgemäße Maßnahme ergäbe sich für den Kaltstart ein Druckverlauf gemäß der Kennlinie 65 mit wenig ausgeprägter Steilheit bei Drehzahlbeginn.

In Figur 2 ist eine Variante zur Ausführung nach Figur 1 dargestellt. In diesem Falle ist der Arbeitsraum 51 über eine separate Leitung 54, in der eine Drossel 55 angeordnet ist, mit dem Druckraum 19 verbunden. Der Druckraum 51 ist ferner über ein steuerbares Druckhalteventil 56 mit der Saugleitung 12 der Förderpumpe 10 verbunden bzw. mit dem Entlastungsraum 13. In diesem Falle übernimmt die Drossel 55 die abkoppelnde Funktion, die die Drossel 24 von Figur 1 als Verbindungselement zum Arbeitsraum 51 hatte. Ferner tritt das steuerbare Druckhalteventil 56 funktionsmäßig an die Stelle des Druckventils 28 bzw. des zweiten Druckventils 33. Mit dem steuerbaren Druckventil kann nun genauer und unter Berücksichtigung spezifischer Parameter der Druck im Arbeitsraum 51 gesteuert werden. Auch für dieses Druckhalteventil kommt als Hauptparameter die Temperatur in Frage.

## Patentansprüche

1. Kraftstoffeinspritzpumpe für Brennkraftmaschinen, insbesondere Verteilereinspritzpumpen, mit einer Spritzbeginnverstelleinrichtung (2), die eine von einem drehzahlabhängigen Steuerdruck eines Druckmediums gegen eine Rückstellkraft (5) verstellbare erste Wand (4) als Stellglied aufweist, mit einer synchron zur Kraftstoffeinspritzpumpe angetriebenen Förderpumpe (10), deren Förderdruck als Steuerdruck dient und durch ein Drucksteuerventil (16) gesteuert ist, das eine vom Steuerdruck beaufschlagte, gegen eine Rückstellfeder (22) verstellbare zweite Wand (17) aufweist, die einen Druckraum (19) von einem die Rückstellfeder (22) aufnehmenden Rückstellraum (20) trennt, welcher über eine Drossel (24) ständig mit dem Druckraum (19) verbunden ist, wobei mit der Stellbewegung der verstellbaren zweiten Wand (17) eine Abflußdrossel (46) vom Druckraum (19) zu einem Entlastungsraum (13) gesteuert wird und der Rückstellraum (20) über eine Entlastungsleitung, die ein in Abhängigkeit von der Temperatur steuerbares Druckhalteventil (28), das bei betriebswarmer Brennkraftmaschine geöffnet ist, enthält, mit dem Entlastungsraum (13) verbunden ist, dadurch gekennzeichnet, daß die Rückstellfeder (22) des Drucksteuerventils (16) sich an einem verstellbaren Anschlag (23) abstützt, der auf der dem Rückstellraum (20) abgewandten Seite eine gegenüber der dem Rückstellraum zugwandten Seite größere Druckfläche aufweist, die einen Arbeitsraum (51) begrenzt, der über das steuerbare Druckhalteventil (28) mit dem Entlastungsraum (13) verbindbar und über die Drossel (24) mit dem Druckraum (19) des Drucksteuerventils (16) verbunden ist.

2. Kraftstoffeinspritzpumpe für Brennkraftmaschinen, insbesondere Verteilereinspritzpumpen, mit einer Spritzbeginnverstelleinrichtung (2), die eine von einem drehzahlabhängigen Steuerdruck eines Druckmediums gegen eine Rückstellkraft (5) verstellbare erste Wand (4) als Stellglied aufweist, mit einer synchron zur Kraftstoffeinspritzpumpe angetriebenen Förderpumpe (10), deren Förderdruck als Steuerdruck dient und durch ein Drucksteuerventil (16) gesteuert ist, das eine vom Steuerdruck beaufschlagte, gegen eine Rückstellfeder (22) verstellbare zweite Wand (17) aufweist, die einen Druckraum (19) von einem die Rückstellfeder (22) aufnehmenden Rückstellraum (20) trennt, welcher über eine erste Drossel (24) ständig mit dem Druckraum (19) verbunden ist, wobei mit der Stellbewegung der verstellbaren zweiten Wand (17) eine Abflußdrossel (46) vom Druckraum (19) zu einem Entlastungsraum (13) gesteuert wird und der Rückstellraum (20) über eine Entlastungsleitung, die ein in Abhängigkeit von der Temperatur steuerbares erstes Druckhalteventil (28), das bei betriebswarmer Brennkraftmaschine geöffnet ist, enthält, mit dem Entlastungsraum (13) verbunden ist, dadurch gekennzeichnet, daß die Rückstellfeder (22) des Drucksteuerventils (16) sich an einem verstellbaren Anschlag (23) abstützt, der auf der dem Rückstellraum (20) abgewandten Seite eine gegenüber der dem Rückstellraum zugewandten Seite größere Druckfläche aufweist, die einen Arbeitsraum (51) begrenzt, der über ein steuerbares zweites Druckhalteventil (56) mit dem Entlastungsraum (13) verbindbar und über eine zweite Drossel (55) mit dem Druckraum (19) des Drucksteuerventils (16) verbunden ist.

3. Kraftstoffeinspritzpumpe für Brennkraftmaschinen nach Anspruch 2, dadurch gekennzeichnet, daß die zweite Drossel (55) in einer Leitung (54) zwischen Druckraum (19) und Arbeitsraum (51) liegt.

4. Kraftstoffeinspritzpumpe nach Anspruch 3, dadurch gekennzeichnet, daß der Haltedruck des steuerbaren zweiten Druckhalteventils (56) in Abhängigkeit von der Temperatur steuerbar ist.

## Claims

1. Fuel injection pump for internal combustion engines, in particular distributor injection pumps, having a beginning of injection adjustment device (2), which has as a setting element a first wall (4) which can be adjusted against a return force (5) by a pressure medium control pressure which depends on rotational speed, having a feed pump (10) driven synchronously with the fuel injection pump, the delivery pressure of which feed pump (10) acts as a control pressure and is controlled by a pressure control valve (16) which has a second wall (17), which is acted on by the control pressure and can be adjusted against a return spring (22), which wall (17) separates a pressure space (19) from a return space (20) accommodating the return spring (22), which return space (20) is continuously connected to the pressure space (19) via a throttle (24), an outlet throttle (46) from the pressure space (19) to a relief space (13) being controlled by the setting motion of the adjustable second wall (17), and the return space (20) being connected to the relief space (13) via a relief conduit which contains a pressure retention valve (28), which can be controlled as a function of temperature and is opened when the internal combustion engine is at operating temperature, characterized in that the return spring (22) of the pressure control valve (16) is supported on an adjustable stop (23), which has, on its end facing away from the return space (20), a pressure surface which is larger relative to the end facing towards the return space, which pressure surface bounds a working space (51) which can be connected to the relief space (13) via the controllable pressure retention valve (28) and is connected to the pressure space (19) of the pressure control valve (16) via the throttle (24).

2. Fuel injection pump for internal combustion engines, in particular distributor injection pumps, having a beginning of injection adjustment device (2), which has as a setting element a first wall (4) which can be adjusted against a return force (5) by a pressure medium control pressure which depends on rotational speed, having a feed pump (10) driven synchronously with the fuel injection pump, the delivery pressure of which feed pump (10) acts as a control pressure and is controlled by a pressure control valve (16) which has a second wall (17), which is acted on by the control pressure and can be adjusted against a return spring (22), which wall (17) separates a pressure space (19) from a return space (20) accommodating the return spring (22), which return space (20) is continuously connected to the pressure space (19) via a throttle (24), an outlet throttle (46) from the pressure space (19) to a relief space (13) being controlled by the setting motion of the adjustable second wall (17), and the return space (20) being connected to the relief space (13) via a relief conduit which contains a first pressure retention valve (28), which can be controlled as a function of temperature and is opened when the internal combustion engine is at operating temperature, characterized in that the return spring (22) of the pressure control valve (16) is supported on an adjustable stop (23), which has, on its end facing away from the return space (20), a pressure surface which is larger relative to the end facing towards the return space, which pressure surface bounds a working space (51) which can be connected to the relief space (13) via a controllable second pressure retention valve (56) and is connected to the pressure space (19) of the pressure control valve (16) via a second throttle (55).

3. Fuel injection pump for internal combustion engines according to Claim 2, characterized in that the second throttle (55) is located in a conduit (54) between the pressure space (19) and the working space (51).

4. Fuel injection pump according to Claim 3, characterized in that the retention pressure of the controllable second pressure retention valve (56) can be controlled as a function of the temperature.

## Revendications

1. Pompe d'injection de carburant pour moteurs à combustion interne, notamment pompe distributrice, comportant :
- un dispositif (2) de réglage du début d'injection, équipé d'un organe de réglage constitué d'une première paroi réglable (4) sous l'effet de la pression de commande, en fonction de la vitesse, d'un fluide de pression et contre l'action d'un ressort de rappel (5),
- une pompe de refoulement (10) entraînée en synchronisme avec la pompe d'injection de carburant, dont la pression de refoulement est utilisée comme pression de commande et qui est commandée par une soupape de commande de pression (16) comprenant une seconde paroi réglable (17) qui peut être soumise à la pression de commande, contre l'action d'un ressort de rappel (22),
- la paroi réglable (17) sépare une chambre de pression (19) d'une chambre de rappel (20) où est logé le ressort de rappel (22) et qui est reliée en permanence à la chambre (19) par un étranglement (24),
- le mouvement de réglage de la seconde paroi réglable (17) commande un orifice d'échappement (46) reliant la chambre de pression (19) à un volume de décharge (13) tandis que la chambre de rappel (20) est mise en relation avec le volume de décharge (13) par une conduite de décharge contenant une soupape de maintien de pression (28), ouverte lorsque le moteur a atteint sa température de fonctionnement caractérisée en ce que le ressort de rappel (22) de la soupape de commande de pression (16) s'appuie sur une butée réglable (23) dont la face située à l'opposé de la chambre de rappel (20) est plus grande que la face en regard de cette chambre et constitue une surface de pression délimitant une chambre de travail (51), qui peut être reliée, par l'intermédiaire de la soupape de commande de maintien de pression (28) au volume de décharge (13) et qui est reliée à la chambre de pression (19) de la soupape de commande de pression (16) par un étranglement (24).

2. Pompe d'injection de carburant pour moteurs à combustion interne, notamment pompe distributrice, comportant :
- un dispositif (2) de réglage du début d'injection, équipé d'un organe de réglage constitué d'une première paroi mobile (4) sous l'effet de la pression de commande, en fonction de la vitesse, d'un fluide de pression et contre l'action d'un ressort de rappel (5),
- une pompe refoulante (10) entraînée en synchronisme avec la pompe d'injection de carburant, dont la pression de refoulement est utilisée comme pression de commande et qui est pilotée par une soupape de commande de pression (16) comprenant une seconde paroi mobile (17) qui peut être soumise à la pression de commande, contre l'action d'un ressort de rappel (22),
- la paroi mobile (17) sépare une chambre de pression (19) d'une chambre de rappel (20) où est logé le ressort de rappel (22) et qui est reliée en permanence à la chambre (19) par un étranglement (23),
- le mouvement de réglage de la seconde paroi mobile (17) commande un orifice d'échappement (46) reliant la chambre de pression (19) à un volume de décharge (13) tandis que la chambre de rappel (20) est mise en relation avec le volume de décharge (13) par une conduite de décharge contenant une soupape de maintien de pression (28), ouverte lorsque le moteur a atteint sa température de fonctionnement caractérisée en ce que le ressort de rappel (22) de la soupape de commande de pression (16) s'appuie sur une butée réglable (23) dont la face située à l'opposé de la chambre de rappel (20) est plus grande que la face en regard de cette chambre et constitue une surface de pression délimitant une chambre de travail (51), qui peut être reliée, par l'intermédiaire d'une seconde soupape pilotable de maintien de pression (56) au volume de décharge (13) et qui est reliée à la chambre de pression (19) de la soupape de commande de pression (16) par un second étranglement (55).

3. Pompe d'injection de carburant selon la revendication 2, caractérisée en ce que le second étranglement (55) est monté dans une canalisation (51) reliant la chambre de pression (19) à la chambre de travail (51).

4. Pompe d'injection de carburant selon la revendication 1, caractérisée en ce que la pression de maintien de la seconde soupape de maintien de pression (56) peut être commandée en fonction de la température.
